# EUROPÄISCHE PATENTANMELDUNG

(11) **EP 4 617 019 A1**
(43) Veröffentlichungstag der Anmeldung: **17.09.2025**
(21) Anmeldenummer: 25162826.9
(22) Anmeldetag: 11.03.2025
(51) Int. Cl.: B26D 5/00, B26D 7/01, B26D 7/06

(54) **AUFSCHNEIDEMASCHINE**

(30) Priorität: 15.03.2024 DE 102024107417
(71) Anmelder: TVI Entwicklung und Produktion GmbH, 83052 Bruckmühl (DE)
(72) Erfinder: PAULS, Tobias, 83737 Irschenberg (DE)
(74) Vertreter: Weickmann & Weickmann PartmbB

(57) **Zusammenfassung**

Aufschneidemaschine (100) zum Aufschneiden eines Produkt-Stückes (P) in Scheiben (S), umfassend: eine Pressvorrichtung (102) (102), welche eine Produktaufnahme-einheit (112) umfasst, welche eine Produktauflageebene (A) aufweist, auf welche das Produkt-Stück (P) auflegbar ist, wobei die Pressvorrichtung (102) wenigstens eine Längspresseinheit (104, 104a, 104b) umfasst, welche dazu eingerichtet ist, das Produkt-Stück (P) in einer Längsrichtung (L) des Produkt-Stückes (P) zu pressen, wobei die Längspresseinheit (104, 104a, 104b) mit einer Längspresskraftübertragungseinheit (106) der Pressvorrichtung (102) betriebsmäßig verbunden ist, welche dazu eingerichtet ist, eine zu der Längsrichtung (L) des Produkt-Stückes (P) im Wesentlichen parallele Längspresskraft auf die Längspresseinheit (104, 104a, 104b) zu übertragen, um diese im Wesentlichen parallel zu der Produktauflageebene (A) zu verlagern, und eine Schneideinheit (126), welche der Pressvorrichtung (102) benachbart angeordnet ist und dazu eingerichtet ist, das Produkt-Stück (P) in Scheiben (S) aufzuschneiden, wobei ein Abstand (d1; d2) zwischen einer Längsachse (106') der Längspresskraftübertragungseinheit (106) und der Produktauflageebene (A) der Produktaufnahmeeinheit (112) veränderbar ist.

## Beschreibung

Die Erfindung betrifft eine Aufschneidemaschine zum Aufschneiden eines Produkt-Stückes in Scheiben, umfassend eine Pressvorrichtung, welche eine Produktaufnahmeeinheit umfasst, welche eine Produktauflageebene aufweist, auf welche das Produkt-Stück auflegbar ist, wobei die Pressvorrichtung wenigstens eine Längspresseinheit umfasst, welche dazu eingerichtet ist, das Produkt-Stück in einer Längsrichtung des Produkt-Stückes zu pressen, wobei die Längspresseinheit mit einer Längspresskraftübertragungseinheit der Pressvorrichtung betriebsmäßig verbunden ist, welche dazu eingerichtet ist, eine zu der Längsrichtung des Produkt-Stückes im Wesentlichen parallele Längspresskraft auf die Längspresseinheit zu übertragen, um diese im Wesentlichen parallel zu der Produktauflageebene zu verlagern, und eine Schneideinheit, welche der Pressvorrichtung benachbart angeordnet ist und dazu eingerichtet ist, das Produkt-Stück in Scheiben aufzuschneiden.

Bereits an dieser Stelle sei darauf hingewiesen, dass die Aufschneidemaschine erfindungsgemäß dazu vorgesehen sein kann, ein Produkt-Stück aus einem Lebensmittel, insbesondere aus, Fleisch, Fisch oder einem sonstigen Lebensmittel, in Scheiben aufzuschneiden, welche vorzugsweise eine vorbestimmte Dicke und/oder ein vorbestimmtes Gewicht aufweisen.

Das Produkt-Stück kann beispielsweise ein längliches Produkt-Stück mit in Längsrichtung variierendem Querschnitt, wie beispielsweise ein Stück oder ein Strang aus gewachsenem Fleisch oder dergleichen, sein.

Um aus den vorstehend erläuterten Produkt-Stücken mit in Längsrichtung variierendem Querschnitt Scheiben von im Wesentlichen gleichen Volumen bzw. im Wesentlichen gleichen Gewicht aufschneiden zu können, sind gattungsgemäße Aufschneidemaschinen bekannt, bei welchen ein unregelmäßig geformtes Produkt-Stück zunächst von einer Pressvorrichtung zu einem Produkt-Stück mit in Längsrichtung im Wesentlichen konstanten Querschnitt gepresst und anschließend im verpressten Zustand mittels der Schneideinheit der Aufschneidemaschine aufgeschnitten wird. Somit können durch die Vorgabe einer geeigneten Scheibendicke Scheiben von im Wesentlichen gleichen Volumen bzw. im Wesentlichen gleichen Gewicht aufgeschnitten werden. Einen Anwendungsfall betrifft beispielsweise das Aufschneiden von dickeren Scheiben, wie beispielswiese Steaks, aus einem Filet-Stück oder dergleichen.

Bereits an dieser Stelle wird darauf hingewiesen, dass erfindungsgemäß die Pressvorrichtung die Produktaufnahmeeinheit umfasst, welche beispielsweise als ein Formrohr ausgebildet sein kann. Die Produktaufnahmeeinheit weist die Produktauflageebene auf, auf welche das Produkt-Stück auflegbar ist. Die Pressvorrichtung kann dazu eingerichtet sein, das Produkt-Stück wenigstens in seiner Längsrichtung zu pressen, welche im Wesentlichen parallel zu einer Zuführrichtung des Produkt-Stücks zu der Schneideinheit sein kann. Hierzu umfasst die Pressvorrichtung die Längspresseinheit, beispielsweise in Form eines Längspressstempels, welcher mittels einer Längspressantriebseinheit bewegbar ist. Ferner kann die Längspresseinheit über die Längspresskraftübertragungseinheit, beispielsweise eine Kolbenstange, mit der Längspressantriebseinheit betriebsmäßig verbunden sein. Die Längspresseinheit ist dazu eingerichtet, eine zu der Längsrichtung des Produkt-Stückes im Wesentlichen parallele Längspresskraft auf die Längspresseinheit zu übertragen, um diese im Wesentlichen parallel zu der Produktauflageebene zu verlagern, wodurch das Produkt-Stück in der Längsrichtung gepresst werden kann.

Da die zu pressenden und aufzuschneidenden Produkt-Stücke in einer zu der Längsrichtung im Wesentlichen orthogonalen Querrichtung der Produkt-Stücke variierende Abmessungen aufweisen können, kann auch die Längspresseinheit, welche beispielsweise auswechselbar an der Aufschneidemaschine anbringbar sein kann, in der Querrichtung variierende Abmessungen aufweisen. Die Querrichtung kann beispielsweise einer Höhenrichtung des Produkt-Stückes entsprechen. Da jedoch eine Verbindungsstelle zwischen der Längspresskraftübertragungseinheit und der Längspresseinheit und damit eine Krafteinleitungsstelle der Längspresskraftübertragungseinheit in die Längspresseinheit bei bekannten Aufschneidemaschinen nicht veränderbar ist, kann durch die Krafteinleitung an der Längspresseinheit ein Drehmoment bzw. Kippmoment entstehen, welches durch einen, insbesondere im Wesentlichen orthogonalen, Versatz zwischen der Längsachse der Längspresskraftübertragungseinheit und einer zu der Längsachse im Wesentlichen parallelen Mittelachse der Längspresseinheit erzeugt werden kann. Dies kann bei einem Längspressvorgang des Produkt-Stückes zu einer exzentrischen Krafteinleitung in die Längspresseinheit führen, was die Anpassungsfähigkeit der Aufschneidemaschine an Produkt-Stücke mit in Querrichtung variierenden Abmessungen unerwünscht stark einschränken kann.

Es ist daher Aufgabe der vorliegenden Erfindung, eine Aufschneidemaschine bereitzustellen, welche hier Abhilfe schaffen kann, insbesondere durch Bereitstellung einer Lösung, gemäß welcher die exzentrische Krafteinleitung in die Längspresseinheit wenigstens teilweise kompensiert werden kann.

Diese Aufgabe wird erfindungsgemäß durch eine Aufschneidemaschine der eingangs genannten Art gelöst, bei welcher ein Abstand zwischen einer Längsachse der Längspresskraftübertragungseinheit und der Produktauflageebene der Produktaufnahmeeinheit veränderbar ist.

Da erfindungsgemäß der Abstand zwischen der Längsachse der Längspresskraftübertragungseinheit und der Produktauflageebene der Produktaufnahmeeinheit veränderbar ist, kann ein durch eine exzentrische Krafteinleitung an der Längspresseinheit entstehendes Drehmoment bzw. Kippmoment reduziert werden, welches durch einen, insbesondere im Wesentlichen orthogonalen, Versatz zwischen der Längsachse der Längspresskraftübertragungseinheit und einer zu der Längsachse im Wesentlichen parallelen Mittelachse der Längspresseinheit entstehen kann. Die Mittelachse kann dabei eine zu der Längsrichtung im Wesentlichen parallele Symmetrieachse der Längspresseinheit sein. In anderen Worten kann erfindungsgemäß der Abstand zwischen der Längsachse der Längspresskraftübertragungseinheit und der Produktauflageebene an eine Abmessung der Längspresseinheit in der zu der Längsrichtung im Wesentlichen orthogonalen Querrichtung angepasst werden. Die Querrichtung kann dabei einer Höhenrichtung des Produkt-Stückes entsprechen.

Vorzugsweise verläuft die Längsachse der Längspresskraftübertragungseinheit im Wesentlichen parallel zu der Längspresskraft. Ferner kann die Längspresskraftübertragungseinheit mit einer Längpresskrafterzeugungseinheit verbunden sein, welche beispielsweise servomotorisch und/oder pneumatisch und/oder hydraulisch wirken kann.

Gemäß einem Ausführungsbeispiel kann die Produktaufnahmeeinheit ferner wenigstens ein Adapterelement, insbesondere eine Adapterplatte, umfassen, welches/welche dazu eingerichtet ist, den Abstand zwischen der Längsachse der Längspresskraftübertragungseinheit und der Produktauflageebene der Produktaufnahmeeinheit zu verändern. Als Folge hiervon kann der Abstand mittels des Adapterelements, insbesondere der Adapterplatte, auf ein gewünschtes Niveau eingestellt werden, welches zu einer verwendeten Längspresseinheit passt.

Ferner wird gemäß einer Weiterbildung vorgeschlagen, dass das wenigstens eine Adapterelement dazu eingerichtet ist, den Abstand zwischen der Längsachse und der Produktauflageebene stufenweise zu verändern, insbesondere stufenweise zu reduzieren oder zu erhöhen. Als Folge hiervon kann der Abstand in Stufen verändert werden, wobei die Stufen vorzugsweise derart gewählt sein können, dass jede Stufe zu einer oder mehreren Längspresseinheiten passt, d.h. eine angemessene Krafteinleitung in die Längspresseinheit sicherstellt.

In Weiterbildung dieses Ausführungsbeispiels kann das wenigstens eine Adapterelement abnehmbar und/oder austauschbar an der Produktaufnahmeeinheit angeordnet sein. Vorzugsweise können dabei wenigstens zwei oder mehr der austauchbaren Adapterelemente vorgesehen sein, um den Abstand entsprechend auf wenigstens zwei oder mehr Abstandsniveaus einstellen zu können.

Zusätzlich oder alternativ ist es denkbar, dass die Produktaufnahmeeinheit wenigstens einen, vorzugsweise wenigstens zwei, abnehmbare und/oder austauchbare Abstandshalter umfasst, welcher/welche zwischen der Produktauflageebene und einem Rahmen der Aufschneidemaschine angeordnet ist/sind und dazu eingerichtet ist/sind, den Abstand zwischen der Längsachse der Längspresskraftübertragungseinheit und der Produktauflageebene der Produktaufnahmeeinheit zu verändern. Sofern wenigstens zwei Abstandshalter vorgesehen sind, kann zudem ein Verkippen der Produktaufnahmeeinheit verhindert werden. Folglich sind vorzugsweise mit ein und derselben Produktaufnahmeeinheit wenigstens zwei Abstandskonfigurationen realisierbar. Ferner kann der Abstandshalter an der Produktaufnahmeeinheit vormontiert werden. Soll der Abstand geändert werden, kann also beispielsweise eine Produktaufnahmeeinheit, beispielsweise eine Produktauflageplatte, ohne daran montiertem Abstandshalter durch eine, vorzugsweise im Wesentlichen identische, weitere Produktaufnahmeeinheit mit daran montiertem Abstandshalter ausgetauscht werden.

Darüber hinaus wird gemäß einer Weiterbildung vorgeschlagen, dass das wenigstens eine Adapterelement dazu eingerichtet ist, an einem mit einem Rahmen der Aufschneidemaschine verbundenen Teil der Produktaufnahmeeinheit befestigt, insbesondere mit diesem, verschraubt zu sein, wobei es sich um eine bevorzugte Form einer abnehmbaren und/oder austauschbaren Anordnung des Adapterelements an der Aufschneidemaschine handeln kann, welche ein einfaches, zeiteffizientes und wiederholgenaues Abnehmen und Austauschen, d.h. Abnehmen des Adapterelements und Abringen eines anderen Adapterelements, erlaubt.

Zusätzlich oder alternativ kann auch die Längspresseinheit auswechselbar an der Aufschneidemaschine angeordnet sein und wenigstens zwischen einer ersten Längspresseinheit, welche eine vorbestimmte erste Höhenabmessung aufweist, und einer zweiten Längspresseinheit auswechselbar sein, welche eine vorbestimmte zweite Höhenabmessung aufweist, welche sich von der ersten Höhenabmessung unterscheidet, wobei sich die erste und/oder die zweite Höhenabmessung vorzugsweise im Wesentlichen orthogonal zu der Produktauflageebene erstreckt/erstrecken. Folglich können problemlos verschiedene Längspresseinheiten, insbesondere Längspressstempel, verwendet werden, da der Abstand zwischen der Produktauflageebene und der Längsachse der Längspresskraftübertragungseinheit an Längspresseinheiten mit verschiedenen Höhenabmessungen angepasst werden kann, um den Versatz zwischen der Längsachse der Längspresskraftübertragungseinheit und der Mittelachse der Längspresseinheit zu reduzieren und/oder auszugleichen. Vorzugsweise ist die erste Höhenabmessung kleiner als die zweite Höhenabmessung.

Dabei kann die erste Höhenabmessung von etwa 20 mm bis etwa 55 mm, vorzugsweise von etwa 35 mm bis etwa 50 mm, betragen, und/oder die zweite Höhenabmessung von mehr als etwa 55 mm bis etwa 150 mm, vorzugsweise von etwa 60 mm bis etwa 100 mm, betragen. Die Höhenabmessung kann dabei jeweils eine maximal mögliche Höhenabmessung der jeweiligen Längspresseinheit bezeichnen. Die Höhenabmessung kann sich nämlich bevorzugt im Betrieb der Aufschneidemaschine ändern, sofern diese eine Querpresseinheit umfasst, mittels welcher die Abmessung des Produkt-Stückes in der Querrichtung angepasst wird.

Gemäß einem weiteren Ausführungsbeispiel kann der Produktaufnahmeeinheit ferner eine Verstelleinrichtung zugeordnet sein, welche dazu eingerichtet ist, den Abstand zwischen der Längsachse der Längspresskraftübertragungseinheit und der Produktauflageebene, insbesondere kontinuierlich, zu verändern. Der Abstand kann dabei beispielsweise mittels einer Antriebseinheit, beispielsweise eines Spindelantriebs oder dergleichen, eingestellt werden, welche/welcher beispielsweise manuell über eine Kurbel und/oder motorisch mittels eines Servoantriebs, eines Pneumatikantriebs oder eines Hydraulikantrieb betätigbar sein kann.

Darüber hinaus kann die Längspresseinheit in an sich bekannter Weise als ein Längspressstempel ausgebildet sein, welcher mittels einer Längspressantriebseinheit der Pressvorrichtung in und vorzugsweise entgegen der Längsrichtung bewegbar ist.

Zusätzlich oder alternativ kann die Längspresseinheit mehrteilig ausgebildet sein und einen Ausgleichsabschnitt, beispielsweise ein Ausgleichsblech, umfassen, welcher/welches in und entgegen der Querrichtung relativ zu einem Grundkörper der Längspresseinheit bewegbar sein kann. Der Ausgleichsabschnitt kann zur Anpassung der Längspresseinheit an eine Abmessung des Produkt-Stückes in der Querrichtung vorgesehen sein.

In Weiterbildung des letztgenannten Ausführungsbeispiels kann der Ausgleichsabschnitt mittels einer Vorspanneinrichtung, beispielsweise einer Feder, in oder entgegen der Querpressrichtung vorgespannt sein.

Gemäß einem weiteren Ausführungsbeispiel kann die Pressvorrichtung ferner eine Querpresseinheit umfassen, welche dazu eingerichtet ist, eine Abmessung eines Pressraumes in einer zu der Längsrichtung im Wesentlichen orthogonalen Querrichtung des Produkt-Stückes zu steuern, um das Produkt-Stück in der Querrichtung zu pressen, wobei der Pressraum in der Pressvorrichtung definiert sein kann. Hierdurch kann das Produkt-Stück in wenigstens einer weiteren Richtung gepresst werden, so dass zumindest ein zweidimensionales Pressen des Produktstückes ermöglicht ist. Wie bereits vorstehend erwähnt, kann die Querrichtung dabei einer Höhenrichtung des Produkt-Stückes entsprechen.

Um das Produkt-Stück vor dem Aufschneiden vorzugsweise in allen drei Raumrichtungen, d.h. in drei Dimensionen, pressen zu können, kann die Aufschneidemaschine ferner eine weitere Presseinheit umfassen, welche dazu eingerichtet ist, dass Produkt-Stück in einer weiteren Richtung zu pressen, wobei die weitere Richtung im Wesentlichen orthogonal zu der Längsrichtung und der Querrichtung verlaufen kann. Die weitere Richtung kann vorzugsweise eine Breitenrichtung des Produkt-Stückes sein. Die Aufschneidemaschine kann sich folglich auch für ein sogenanntes "3D-Pressen" des Produkt-Stückes eignen.

Zur Aufnahme des Produkt-Stückes kann die Pressvorrichtung ferner ein Formrohr umfassen, welches vorzugsweise eine der Schneideinheit zugewandte Öffnung und eine weitere der Längspresseinheit zugewandte Öffnung aufweisen kann. Das Formrohr kann folglich den Pressraum definieren, in welchem das Produkt-Stück während des Pressvorganges aufgenommen ist. Vorzugsweise kann das Formrohr die erreichbaren Abmessungen des Produkt-Stückes, vorzugsweise in der Querrichtung und/oder einer Breitenrichtung, welche im Wesentlichen orthogonal zu der Querrichtung verläuft, definieren.

In Weiterbildung des letztgenannten Ausführungsbeispiels kann das Formrohr wenigstens zwei Formrohrhälften umfassen, nämlich eine erste Formrohrhälfte, welche Bestandteil einer Querpresseinheit der Pressvorrichtung sein kann oder diese bilden kann und welche mittels einer Querpressantriebseinheit der Pressvorrichtung in und vorzugsweise entgegen der Querrichtung verlagerbar sein kann, und eine zweite Formrohrhälfte, welche dazu eingerichtet sein kann, der ersten Formrohrhälfte gegenüberzuliegen, und betriebsmäßig mit einem Rahmen der Aufschneidemaschine verbunden sein kann. Die erste und die zweite Formrohrhälfte können den Pressraum definieren. Die erste Formrohrhälfte kann einen im Wesentlichen C-förmigen Querschnitt aufweisen und/oder die zweite Formrohrhälfte kann einen im Wesentlichen U-förmigen Querschnitt aufweisen. Ferner kann die erste Formrohrhälfte eine geringere Abmessung in der Querrichtung aufweisen als die zweite Formrohrhälfte, so dass vorzugsweise nur die Formrohrhälfte mit geringerer Abmessung in Querrichtung, und insbesondere geringerem Gewicht, bewegt werden muss.

Nachzutragen ist noch, dass die Aufschneidemaschine ferner eine Abfördereinheit umfassen kann, welche dazu eingerichtet ist, die von der Schneideinheit aufgeschnittenen Scheiben längs einer Abförderrichtung abzufördern. Folglich können die Scheiben zur weiteren Verarbeitung und/oder Verpackung abgeführt und/oder Portionen gebildet werden, welche vorzugsweise jeweils aus mehreren Scheiben bestehen können.

Die Erfindung wird im Folgenden anhand der beigefügten Zeichnung anhand eines Ausführungsbeispiels näher erläutert werden. Es stellen dar:
- Figur 1a: eine perspektivische Ansicht einer erfindungsgemäßen Aufschneidemaschine gemäß einem Ausführungsbeispiel,
- Figur 1b: eine Seitenansicht der Aufschneidemaschine gemäß Figur 1a,
- Figur 2a: eine perspektivische Ansicht von Teilen einer Pressvorrichtung und einer Schneideinheit der Aufschneidemaschine gemäß Figur 1a,
- Figur 2b: eine geschnittene Seitenansicht entsprechend Figur 1a,
- Figur 2c: eine Seitenansicht von Komponenten der Aufschneidemaschine gemäß Figur 1a, bei welcher sich eine untere Formrohrhälfte der Pressvorrichtung in einer heraufgeschwenkten Aufschneidestellung befindet,
- Figur 2d: eine weitere Seitenansicht entsprechend Figur 2c, bei welcher sich die untere Formrohrhälfte in einer herabgeschwenkten Beladestellung befindet,
- Figur 3a: eine geschnittene Teilseitenansicht der unteren Formrohrhälfte in einer ersten Konfiguration,
- Figur 3b: eine geschnittene Teilseitenansicht der unteren Formrohrhälfte in einer zweiten Konfiguration, und
- Figur 4: eine Längspresseinheit der Aufschneidemaschine gemäß einem Ausführungsbeispiel.

In den Figuren 1a und 1b ist ein Ausführungsbeispiel einer erfindungsgemäßen Aufschneidemaschine allgemein durch das Bezugszeichen 100 gekennzeichnet.

Die Aufschneidemaschine 100 umfasst eine Pressvorrichtung 102, welche darin einen Pressraum R definiert, welcher dazu ausgebildet und bestimmt ist, ein Produkt-Stück P, beispielsweise in Form eines Lebensmittels wie gewachsenen Fleisch oder Fisch oder dergleichen, aufzunehmen. Das Produkt-Stück P ist dabei in Figur 1a nicht dargestellt, jedoch beispielsweise in Figur 1b schematisch eingezeichnet.

Die Pressvorrichtung 102 umfasst eine Längspresseinheit 104, welche in dem dargestellten Ausführungsbeispiel als ein Längspressstempel ausgeführt ist. Der Längspressstempel 104 ist dazu eingerichtet, eine Abmessung des Pressraumes R in einer Längsrichtung L des Produkt-Stückes P oder einer hierzu im Wesentlichen parallelen Richtung zu steuern, um das Produkt-Stück P in seiner Längsrichtung L zu pressen. Hierzu ist in dem dargestellten Ausführungsbeispiel die Längspresseinheit 104 über eine Längspresskraftübertragungseinheit 106 in Form einer Kolbenstange 106 mit einer Längspressantriebseinheit 108 verbunden, welche dazu eingerichtet ist, den Längspressstempel 104 in und entgegen der Längsrichtung L zu bewegen, um das Produkt-Stück P auf eine gewünschte Länge in der Längsrichtung L zu bringen. Während eines Pressens durch die Pressvorrichtung 102 liegt das Produkt-Stück auf einer Produktauflageebene A auf, welche beispielsweise in den Figuren 2b, 3a und 3b durch jeweils eine gestrichelte Linie angedeutet ist.

Die Pressvorrichtung 102 umfasst ferner eine Querpresseinheit 110, welche dazu eingerichtet ist, eine Abmessung des Pressraumes R in einer zu der Längsrichtung L im Wesentlichen orthogonalen Querrichtung Q des Produkt-Stückes P zu steuern, um das Produkt-Stück P in der Querrichtung Q zu pressen. In dem dargestellten Ausführungsbeispiel umfasst die Querpresseinheit 110 dabei eine Produktaufnahmeeinheit 112 in Form eines Formrohres mit einer ersten oberen Formrohrhälfte 112a, welche mittels einer Querantriebseinheit 114, beispielsweise in Form einer servomotorischen oder hydraulischen oder pneumatischen Querantriebseinheit, in und entgegen der Querrichtung Q verlagerbar ist. Die obere Formrohrhälfte 112a ist dabei beispielsweise auch in den Figuren 2a bis 2d erkennbar, wobei insbesondere aus Figur 1a ersichtlich ist, dass die obere Formrohrhälfte 112a, gesehen in der Längsrichtung L, einen im Wesentlichen C-förmigen Querschnitt aufweist.

Das Formrohr 112 weist dabei in dem dargestellten Ausführungsbeispiel ferner eine zweite untere Formrohrhälfte 112b auf, welche in dem dargestellten Ausführungsbeispiel die Produktauflageebene A aufweist und welche mittels einer Schwenkeinheit in Form eines Schwenkmechanismus 126 um eine Schwenkachse S* (siehe beispielsweise Figur 2c) schwenkbar ist. In den Figuren 1a, 1b, 2a, 2b und 2d ist die untere Formrohrhälfte 112b dabei in einer herabgeklappten Beladestellung gezeigt, in welcher das Produkt-Stück P mit einer Beladevorrichtung 118 (siehe Figuren 1a und 1b) in Zufuhrrichtung Z auf die untere Formrohrhälfte 112b befördert werden kann. Die Beladevorrichtung 118 kann hierzu beispielsweise einen Bandförderer 118a und/oder eine Vorschubeinrichtung 118b, beispielsweise in Form eines Vorschubstempels 118b oder dergleichen, umfassen. Das Formrohr 112 kann dabei, in einem Aufschneidebetrieb der Aufschneidemaschine 100, eine der Schneideinheit 126 zugewandte Öffnung 113a und eine der Längspresseinheit 104 zugewandte weitere Öffnung 113b aufweisen.

In Figur 2c ist die untere Formrohrhälfte 112b hingegen in einer Aufschneidestellung gezeigt, in welcher die untere Formrohrhälfte 112b der oberen Formrohrhälfte 112a zugewandt ist und ausgehend von der in Figur 2d gezeigten Beladestellung um die Schwenkachse S* mittels des Schwenkmechanismus 116 hochgeklappt worden ist. Sobald sich die untere Formrohrhälfte 112b in der in Figur 2c gezeigten Aufschneidesstellung befindet, kann die obere Formrohrhälfte 112a mittels der Querpresseinheit 114 so weit in der Querrichtung Q in Richtung des Produkt-Stückes P verlagert werden, bis das Produkt-Stück P eine gewünschte Abmessung in der Querrichtung Q aufweist. Anschließend oder im Wesentlichen gleichzeitig kann das Produkt-Stück P durch Bewegen des Längspressstempels 104 (siehe beispielsweise Figuren 2a und 2b) in der Längsrichtung L auf eine gewünschte Abmessung in der Längsrichtung L gebracht werden.

Bei dem Pressen in der Längsrichtung L mittels des Längspressstempels 104 dient erfindungsgemäß eine Anschlageinheit 120, beispielsweise in Form eines Zwischenblechs, als Gegenhalter. Hierzu kann die Anschlageinheit 120 mittels einer Anschlagantriebeinheit 121, welche nachstehend näher beschrieben werden wird, vorzugsweise in und entgegen der Querrichtung Q verlagerbar sein und zwischen einer in Figur 2a gezeigten Freigabestellung, in welcher sie einen Schneidkanal 124 freigibt, und einer in Figur 2c lediglich schematisch durch eine gestrichelte Linie angedeutete Begrenzungsstellung verlagert werden, in welcher die Anschlageinheit 120 den Schneidkanal 124 wenigstens teilweise blockiert. Um in die Begrenzungsstellung verlagert zu werden, insbesondere bei einem Pressvorgang des Produkt-Stückes P mit der Pressvorrichtung 102, kann die Anschlageinheit 120 mittels der Anschlagantriebeinheit 121 ausgehend von Figur 2a um einen vorbestimmten Betrag entgegen der Querrichtung Q verlagert werden.

Nachdem das Produkt-Stück P auf gewünschte Abmessungen in der Längsrichtung L und der Querrichtung Q gepresst worden ist, kann die Anschlageinheit 120 entsprechend wieder in die in Figur 2a dargestellte Stellung bewegt werden und anschließend das Produkt-Stück P durch eine weitere Bewegung des Längspressstempels 104 in der Längsrichtung L durch den Schneidkanal 124 hindurch zu einer Schneideinheit 126 der Aufschneidemaschine 100 bewegt werden. Die Schneideinheit 126 ist der Pressvorrichtung 102 benachbart angeordnet, insbesondere in Bezug auf die Längsrichtung L oder die Zuführrichtung Z stromabwärts der Pressvorrichtung 102 angeordnet, und umfasst ein Messer 128, welches um eine Rotationsachse R' rotierbar sein kann, um das Produkt-Stück P in Scheiben S (siehe beispielsweise Figur 1b) aufzuschneiden. Die Rotationsachse R' des Messers 128 ist dabei beispielsweise in Figur 2b schematisch angedeutet. Das Messer 128 kann vorzugsweise dazu eingerichtet sein, zusätzlich zu einer Rotationsbewegung um die Rotationsachse R' eine Oszillationsbewegung in bzw. entgegen der Querrichtung Q durchzuführen. Während der Oszillationsbewegung kann das Messer 128 zwischen einer zurückgezogenen Stellung, in welcher das Messer 128 den Schneidkanal 124 im Wesentlichen freigibt, und einer vorgerückten Stellung bewegt werden, in welcher das Messer 128 ausgehend von Figur 2a in der Querrichtung Q bewegt wird, um den Schneidkanal 124 zu durchdringen, um eine Scheibe S von dem Produkt-Stück P abschneiden zu können. Solange sich das Messer 128 in der zurückgezogenen Stellung befindet, kann das Produkt-Stück P jeweils um einen vorbestimmten Betrag entsprechend einer gewünschten Scheibendicke der jeweiligen Scheibe S in der Längsrichtung L vorgeschoben werden.

Um das Produkt-Stück P vor dem Aufschneiden vorzugsweise in allen drei Raumrichtungen, d.h. in drei Dimensionen, pressen zu können, können vorzugsweise auch seitliche Begrenzungswände 112b1 und 112b2 der unteren Formrohrhälfte 112b eine weitere Presseinheit bilden und in einer Breitenrichtung B aufeinander zu und voneinander weg bewegbar angeordnet sein, um vor einem Aufschneiden durch die Schneideinheit 126 eine Abmessung des Produkt-Stückes P in der Breitenrichtung B auf ein gewünschtes Maß bringen zu können.

Nachdem die Scheiben S mittels der Schneideinheit 126 aufgeschnitten worden sind, können diese mittels einer Abfördereinheit 130, welche beispielsweise ebenfalls als ein Bandförderer oder dergleichen ausgebildet sein kann, entlang einer Abförderrichtung A aus der Aufschneidemaschine 100 abgefördert werden, um beispielsweise weiter verarbeitet und/oder verpackt werden zu können.

Zur Bedienung der Aufschneidemaschine 100 kann die Aufschneidemaschine 100 ferner eine Bedieneinheit 132 umfassen, welche an einem Rahmen 134 der Aufschneidemaschine 100 angeordnet sein kann und dazu eingerichtet sein kann, durch einen Bediener der Aufschneidemaschine 100 bedient zu werden. Die Bedieneinheit 132 kann beispielsweise als ein Touchscreen oder dergleichen ausgebildet sein.

Wie insbesondere in den Figuren 2a und 2b erkennbar ist in dem dargestellten Ausführungsbeispiel die Anschlageinheit 120 in der Freigabestellung auf einer der Querpresseinheit 110, insbesondere der oberen Formrohrhälfte 112a, abgewandten Seite der Pressvorrichtung 102, insbesondere des Formrohres 112, angeordnet. In anderen Worten kann die Anschlageinheit 120 in der Freigabestellung auf einer der oberen Formrohrhälfte 112a abgewandten Seite des Schneidkanals 124 angeordnet sein. Ferner erstreckt sich die Querpresseinheit 110, in dem dargestellten Ausführungsbeispiel die obere Formrohrhälfte 112a, in einer zur Längsrichtung L des Produkt-Stückes P im Wesentlichen parallelen Richtung über die Anschlageinheit 120 hinaus in Richtung der Schneideinheit 126, wie beispielsweise in Figur 2b erkennbar. In dem dargestellten Ausführungsbeispiel erstreckt sich die obere Formrohrhälfte 112a des Formrohres 112 dabei in der zu der Längsrichtung L des Produkt-Stückes P im Wesentlichen parallelen Richtung bis unmittelbar vor die Schneideinheit 126, insbesondere bis vor eine Schneidebene S' des Messers 128 der Schneideinheit 126.

Ferner kann die obere Formrohrhälfte 112a eine geringere Abmessung in der Querrichtung Q aufweisen als die untere Formrohrhälfte 112b, so dass nur die obere Formrohrhälfte 112a, welche die geringeren Abmessungen in der Querrichtung Q aufweist und vorzugsweise ebenfalls ein geringeres Gewicht als die untere Formrohrhälfte 112b aufweist mittels der Querpressantriebseinheit 114 bewegt werden muss.

Ferner weist in dem dargestellten Ausführungsbeispiel die obere Formrohrhälfte 112a eine größere Abmessung in der Längsrichtung L auf als die untere Formrohrhälfte 112b. Dies kann daher von Vorteil sein, da die untere Formrohrhälfte 112b bereits in die in Figur 2b heruntergeklappte Beladestellung geschwenkt werden kann, wenn noch ein Rest-Produkt-Stück des Produkt-Stücks P mittels der Schneideinheit 126 aufgeschnitten wird, während es sich in dem Schneidkanal 124 befindet und von der oberen Formrohrhälfte 112a der Querpresseinheit 112 in der Querrichtung Q niedergehalten wird, um seine gepresste Form in der Querrichtung Q zu behalten.

Ferner kann der Anschlageinheit 120 die Anschlagantriebseinheit 121 zugeordnet sein, welche dazu eingerichtet ist, die Anschlageinheit 120 zwischen der Begrenzungsstellung und der Freigabestellung zu verlagern. Die Anschlagantriebseinheit 121 umfasst dabei in dem dargestellten Ausführungsbeispiel zwei Antriebselemente 122, welche in dem dargestellten Ausführungsbeispiel als Schubstangen 122a und 122b ausgebildet sind, welche auf entgegengesetzten Seiten der Pressvorrichtung 102 und außerhalb des Schneidkanals 124 der Schneideinheit 126 angeordnet sind.

Darüber hinaus umfasst in dem dargestellten Ausführungsbeispiel die Schneideinheit 126 eine Schneidaufnahmeeinheit 115, welche beispielsweise als eine Schneidplatte ausgebildet sein kann. Die Schneidaufnahmeeinheit 115 ist gemäß dem dargestellten Ausführungsbeispiel dazu eingerichtet, wenigstens ein der Schneideinheit 126 zugewandtes Ende des Produkt-Stückes P aufzunehmen, wobei die Schneidaufnahmeeinheit 115 darin wenigstens teilweise den Schneidkanal 124 definiert, durch welchen das Produkt-Stück P zu der Schneideinheit 126 führbar ist. Vorzugsweise ist dabei wenigstens ein Teil des Schneidkanals 124 durch die Querpresseinheit 110, in dem dargestellten Ausführungsbeispiel durch die obere Formrohrhälfte 112a definiert, welche sich bis unmittelbar vor die Schneideinheit 126, insbesondere die Schneidebene S' des Messers 128 erstreckt.

In den Figuren 3a und 3b ist die untere Formrohrhälfte 112b der Produktaufnahmeeinheit 112 in Form des Formrohres in zwei verschiedenen Konfigurationen dargestellt. Die beiden Konfigurationen unterscheiden sich vorliegend dadurch, dass in der Konfiguration gemäß Figur 3a die Produktaufnahmeeinheit 112 ein Adapterelement 150a in Form einer Adapterplatte aufweist, welches sich von einem weiteren Adapterelement 150b in Form einer weiteren Adapterplatte unterscheidet. Die Adapterplatten 150a und 150b unterscheiden sich dabei in dem vorliegenden Ausführungsbeispiel dahingehend, dass diese in einer zu der Querrichtung Q im Wesentlichen parallelen Richtung unterschiedliche Abmessungen aufweisen. Die Adapterplatte 150a weist dabei in dem vorliegendem Ausführungsbeispiel in der zu der Querrichtung Q im Wesentlichen parallelen Richtung eine größere Abmessung auf als die weitere Adapterplatte 150b. Hieraus folgt, dass sich in der Konfiguration gemäß Figur 3a ein Abstand d₁ zwischen einer Längsachse 106' der Längspresskraftübertragungseinheit 106 und der Produktauflageebene A ergibt, welcher geringer ist als ein entsprechender Abstand d₂ zwischen der Längsachse 106'und der Produktauflageebene A in Figur 3b. In anderen Worten ist der Abstand zwischen der Längsachse 106' der Längspresskraftübertragungseinheit 106 und der Produktauflageebene A der Produktaufnahmeeinheit 112 durch die Wahl der Adapterplatte 150a bzw. der weiteren Adapterplatte 150b, insbesondere stufenweise, veränderbar.

Hierzu sind in dem dargestellten Ausführungsbeispiel die Adapterplatte 150a und die weitere Adapterplatte 150b abnehmbar und austauschbar an der Produktaufnahmeeinheit 112 angeordnet. Dabei ist je nach gewählter Konfiguration die Adapterplatte 150a oder die weitere Adapterplatte 150b an einer Schwenkaufnahmeeinheit 116a des Schwenkmechanismus 116 befestigt und hierüber zumindest mittelbar mit dem Rahmen 134 der Aufschneidemaschine 100 verbunden. Die Adapterplatte 150a und/oder die weitere Adapterplatte 150b kann dabei lediglich mit der Schwenkaufnahmeeinheit 116a verschraubt sein und/oder mittels eines Verriegelungssystems 152 mittels Verriegelungseinheiten 152a und 152b an der Schwenkaufnahmeeinheit 116a verriegelbar sein. Um die Adapterplatte 150a bzw. die weitere Adapterplatte 150b von der Schwenkaufnahmeeinheit 116a abnehmen zu können, sind die Verriegelungseinheiten 152a und 152b in einen entriegelten Zustand (nicht dargestellt) überführbar, wodurch die Adapterplatte 150a und die weitere Adapterplatte 150b in einfacher Weise ausgetauscht werden können. Sofern die Adapterplatte 150a und/oder die weitere Adapterplatte 150b lediglich mit der Schwenkaufnahmeeinheit 116a verschraubt ist/sind, müssen ebenfalls nur entsprechende Schrauben gelöst und/oder entfernt werden, um ein Abnehmen zu ermöglichen.

Ferner kann auch die Längspresseinheit 104 auswechselbar an der Aufschneidemaschine 100 angeordnet sein. So ist in Figur 3a exemplarisch eine erste Längspresseinheit 104a in Form eines ersten Längspressstempels dargestellt und in Figur 3b eine zweite Längspresseinheit 104b in Form eines zweiten Längspressstempels dargestellt. Wie in den Figuren 3a und 3b erkennbar, weist der erste Längspressstempel 104a dabei geringere Abmessungen in der zu der Querrichtung Q im Wesentlichen parallelen Richtung auf als der zweite Längspressstempel 104b. Eine erste Höhenabmessung h₁ des ersten Längspressstempels 104a kann dabei vorzugsweise von etwa 20 Millimeter bis etwa 50 Millimeter betragen und/oder eine zweite Höhenabmessung h₂ des zweiten Längspressstempels 104b kann vorzugsweise etwa 60 Millimeter bis etwa 100 Millimeter betragen.

Die in Figur 3a gezeigte Konfiguration mit geringerem Abstand d₁ zwischen der Längsachse 106' der Längspresskraftübertragungseinheit 106 und der Produktaufnahmeebene A eignet sich daher insbesondere für kleinere Pressstempel, d.h. kleinere Produkt-Stücke P, welche eine geringere Abmessung in der zu der Querrichtung Q im Wesentlichen parallelen Richtung, d.h. Produkt-Höhe, aufweisen. Die Konfiguration gemäß Figur 3b eignet sich hingegen für den größeren Längspressstempel 104b und somit für Produkt-Stücke P, welche in der zu der Querrichtung Q im Wesentlichen parallelen Richtung eine größere Abmessung, d.h. eine größere Produkthöhe, aufweisen. In beiden Fällen, d.h. sowohl in der ersten Konfiguration gemäß Figur 3a als auch in der zweiten Konfiguration gemäß Figur 3b, ist dabei sichergestellt, dass die Krafteinleitung in den Längspressstempel 104a bzw. 104b, bezogen auf eine Mittelachse oder -ebene des Pressstempels 104a bzw. 104b, welche sich im Wesentlichen parallel zu der Produktauflageebene A und/oder der Längsachse 106' erstrecken kann, jeweils möglichst mittig erfolgt, so dass ein an dem Längspressstempel 104a bzw. 104b durch einen Pressvorgang in der Längsrichtung L entstehendes Drehmoment, insbesondere Kippmoment, möglichst gering ist. Die Mittelachse oder die Mittelebene kann dabei eine zu der Längsrichtung L im Wesentlichen parallele Symmetrieachse oder-ebene der Längspresseinheit 104a bzw. 104b sein.

Wie in Figur 4 erkennbar, kann der Längspressstempel 104 einen Ausgleichsabschnitt 136 umfassen, welcher in und entgegen der Querrichtung Q relativ zu einem Grundkörper 138 des Längspressstempels 104 bewegbar ist. Der Ausgleichsabschnitt 138 kann dabei mittels einer Vorspanneinrichtung, beispielsweise wenigstens einer Feder (in Figur 4 nicht erkennbar), entgegen der Querrichtung Q vorgespannt sein. Die Längspressstempel 104a und 104b können mindestens hinsichtlich der Funktionsweise des Ausgleichsabschnitts analog zum Längspressstempel 104 ausgebildet sein.

Ferner kann der Längspressstempel 104 eine Verriegelungseinheit 140 umfassen, welche zwischen einer in Figur 4 gezeigten Verriegelungsstellung und einer Freigabestellung (nicht dargestellt) bewegbar ist. Die Verriegelungseinheit 140, welche in dem dargestellten Ausführungsbeispiel als ein Schieber 140 ausgebildet ist, kann dazu eingerichtet sein, in der Verriegelungsstellung eine durch die Vorspanneinrichtung bewirkte Bewegung des Ausgleichsabschnitts 136 relativ zu dem Grundkörper 138 zu begrenzen, so dass der Ausgleichsabschnitt 136 durch die Vorspanneinrichtung beispielsweise nicht weiter entgegen der Querrichtung Q von dem Grundkörper 138 vorstehen kann, als es in Figur 4 dargestellt ist.

Der Ausgleichsabschnitt 136 ist dabei dazu vorgesehen, den Längspressstempel 104 an eine Abmessung des Pressraumes R, d.h. eine Abmessung des Produkt-Stückes P, in der Querrichtung Q anpassen zu können, wenn sich der Längspressstempel 104 in dem Pressraum R, d.h. zwischen der oberen Formrohrhälfte 112a und der unteren Formrohrhälfte 112b befindet und diese in der Querrichtung Q aufeinander zu oder entgegen der Querrichtung Q voneinander weg bewegt werden.

## Patentansprüche

1. Aufschneidemaschine (100) zum Aufschneiden eines Produkt-Stückes (P) in Scheiben (S), umfassend:
eine Pressvorrichtung (102), welche eine Produktaufnahmeeinheit (112) umfasst, welche eine Produktauflageebene (A) aufweist, auf welche das Produkt-Stück (P) auflegbar ist, wobei die Pressvorrichtung (102) wenigstens eine Längspresseinheit (104, 104a, 104b) umfasst, welche dazu eingerichtet ist, das Produkt-Stück (P) in einer Längsrichtung (L) des Produkt-Stückes (P) zu pressen, wobei die Längspresseinheit (104, 104a, 104b) mit einer Längspresskraftübertragungseinheit (106) der Pressvorrichtung (102) betriebsmäßig verbunden ist, welche dazu eingerichtet ist, eine zu der Längsrichtung (L) des Produkt-Stückes (P) im Wesentlichen parallele Längspresskraft auf die Längspresseinheit (104, 104a, 104b) zu übertragen, um diese im Wesentlichen parallel zu der Produktauflageebene (A) zu verlagern, und
eine Schneideinheit (126), welche der Pressvorrichtung (102) benachbart angeordnet ist und dazu eingerichtet ist, das Produkt-Stück (P) in Scheiben (S) aufzuschneiden,
**dadurch gekennzeichnet, dass**
ein Abstand (d₁; d₂) zwischen einer Längsachse (106') der Längspresskraftübertragungseinheit (106) und der Produktauflageebene (A) der Produktaufnahmeeinheit (112) veränderbar ist.

2. Aufschneidemaschine nach Anspruch 1,
**dadurch gekennzeichnet, dass** die Produktaufnahmeeinheit (112) ferner wenigstens ein Adapterelement (150a, 150b), insbesondere eine Adapterplatte, umfasst, welches/welche dazu eingerichtet ist, den Abstand (d₁; d₂) zwischen der Längsachse (106') der Längspresskraftübertragungseinheit (106) und der Produktauflageebene (A) der Produktaufnahmeeinheit (112) zu verändern.

3. Aufschneidemaschine nach Anspruch 2,
**dadurch gekennzeichnet, dass** das wenigstens eine Adapterelement (150a, 150b) dazu eingerichtet ist, den Abstand (d₁; d₂) zwischen der Längsachse (106') und der Produktauflageebene (A) stufenweise zu verändern, insbesondere stufenweise zu reduzieren oder zu erhöhen.

4. Aufschneidemaschine nach Anspruch 2 oder 3
**dadurch gekennzeichnet, dass** das wenigstens eine Adapterelement (150a, 150b) abnehmbar und/oder austauschbar an der Produktaufnahmeeinheit (112) angeordnet ist.

5. Aufschneidemaschine nach Anspruch 4,
**dadurch gekennzeichnet, dass** das wenigstens eine Adapterelement (150a, 150b) dazu eingerichtet ist, an einem mit einem Rahmen (134) der Aufschneidemaschine (100) verbundenen Teil (116a) der Produktaufnahmeeinheit (112) befestigt, insbesondere mit diesem verschraubt, zu sein.

6. Aufschneidemaschine nach einem der vorhergehenden Ansprüche,
**dadurch gekennzeichnet, dass** die Längspresseinheit (104) auswechselbar an der Aufschneidemaschine (100) angeordnet ist und wenigstens zwischen einer ersten Längspresseinheit (104a), welche eine vorbestimmte erste Höhenabmessung (h₁) aufweist, und einer zweiten Längspresseinheit (104b) auswechselbar ist, welche eine vorbestimmte zweite Höhenabmessung (h₂) aufweist, welche sich von der ersten Höhenabmessung (h₁) unterscheidet, wobei sich die erste Höhenabmessung (h₁) und/oder die zweite Höhenabmessung (h₂) vorzugsweise im Wesentlichen orthogonal zu der Produktauflageebene (A) erstreckt.

7. Aufschneidemaschine nach Anspruch 6,
**dadurch gekennzeichnet, dass** die erste Höhenabmessung (h₁) von etwa 20 mm bis etwa 55 mm, vorzugsweise von etwa 35 mm bis etwa 50 mm, beträgt, und/oder
die zweite Höhenabmessung (h₂) von mehr als etwa 55 mm bis etwa 150 mm, vorzugsweise von etwa 60 mm bis etwa 100 mm, beträgt.

8. Aufschneidemaschine nach einem der vorhergehenden Ansprüche,
**dadurch gekennzeichnet, dass** der Produktaufnahmeeinheit (112) ferner eine Verstelleinrichtung zugeordnet ist, welche dazu eingerichtet ist, den Abstand zwischen der Längsachse (106') der Längspresskraftübertragungseinheit und der Produktauflageebene (A), insbesondere kontinuierlich, zu verändern.

9. Aufschneidemaschine nach einem der vorhergehenden Ansprüche,
**dadurch gekennzeichnet, dass** die Längspresseinheit (104, 104a, 104b) als ein Längspressstempel ausgebildet ist, welcher mittels einer Längspressantriebseinheit (108) der Pressvorrichtung (102) in und vorzugsweise entgegen der Längsrichtung (L) bewegbar ist.

10. Aufschneidemaschine nach einem der vorhergehenden Ansprüche,
**dadurch gekennzeichnet, dass** die Längspresseinheit (104, 104a, 104b) mehrteilig ausgebildet ist und einen Ausgleichsabschnitt (136), beispielsweise ein Ausgleichsblech, umfasst, welcher/welches in und entgegen der Querrichtung (Q) relativ zu einem Grundkörper (138) der Längspresseinheit (104; 104a, 104b) bewegbar ist.

11. Aufschneidemaschine nach Anspruch 10,
**dadurch gekennzeichnet, dass** der Ausgleichsabschnitt (136) mittels einer Vorspanneinrichtung, beispielsweise einer Feder, in oder entgegen der Querpressrichtung (Q) vorgespannt ist.

12. Aufschneidemaschine nach einem der vorhergehenden Ansprüche,
**dadurch gekennzeichnet, dass** die Pressvorrichtung (102) ferner eine Querpresseinheit (110) umfasst, welche dazu eingerichtet ist, eine Abmessung eines Pressraumes (R) in einer zu der Längsrichtung (L) im Wesentlichen orthogonalen Querrichtung (Q) des Produkt-Stückes (P) zu steuern, um das Produkt-Stück (P) in der Querrichtung (Q) zu pressen, wobei der Pressraum (R) in der Pressvorrichtung (102) definiert ist.

13. Aufschneidemaschine nach einem der vorhergehenden Ansprüche,
**dadurch gekennzeichnet, dass** die Pressvorrichtung (102) ein Formrohr (112) umfasst, welches vorzugsweise eine der Schneideinheit (126) zugewandte Öffnung (113a) und eine weitere der Längspresseinheit (104, 104a, 104b) zugewandte weitere Öffnung (113b) aufweist.

14. Aufschneidemaschine nach dem vorhergehenden Anspruch,
**dadurch gekennzeichnet, dass** das Formrohr (112) wenigstens zwei Formrohrhälften (112a, 112b) umfasst, nämlich
eine erste Formrohrhälfte (112a), welche Bestandteil einer Querpresseinheit (110) der Pressvorrichtung (102) ist oder diese bildet und welche mittels einer Querpressantriebseinheit (114) der Pressvorrichtung (102) in und vorzugsweise entgegen der Querrichtung (Q) verlagerbar ist, und
eine zweite Formrohrhälfte (112b), welche dazu eingerichtet ist, der ersten Formrohrhälfte (112a) gegenüberzuliegen, und betriebsmäßig mit einem Rahmen (134) der Aufschneidemaschine (100) verbunden ist.
